# EUROPÄISCHE PATENTSCHRIFT

(11) **EP 3 879 173 B1**
(45) Veröffentlichungstag und Bekanntmachung des Hinweises auf die Patenterteilung: **06.11.2024**
(21) Anmeldenummer: 21161363.3
(22) Anmeldetag: 08.03.2021
(51) Int. Cl.: F21V 23/00

(54) **BAUSATZ VON MIT STROM BETREIBBAREN KOMPONENTEN**
KIT OF COMPONENTS WHICH CAN BE POWERED
ENSEMBLE DE COMPOSANTS À FONCTIONNEMENT ÉLECTRIQUE

(30) Priorität: 11.03.2020 DE 202020101365 U; 29.07.2020 DE 202020104392 U
(43) Veröffentlichungstag der Anmeldung: 15.09.2021
(73) Patentinhaber: Wilhelm Koch GmbH, 48231 Warendorf (DE)
(72) Erfinder: EDENFELD, Johannes Ferdinand, 33397 Rietberg (DE)
(74) Vertreter: Dantz, Jan Henning

(56) Entgegenhaltungen:
- EP-A2- 1 716 781
- EP-B1- 2 717 105
- AT-B1- 507 241
- DE-A1- 102004 002 315
- DE-A1- 4 320 582
- DE-U1- 202012 011 993
- DE-U1- 202018 103 623
- US-A1- 2020 072 456

## Beschreibung

Die Erfindung betrifft einen Bausatz von mit Strom betreibbaren Komponenten, die in ein Möbel, insbesondere in ein Möbel mit Schubkästen, einbaubar sind.

Aus der DE 20 2018 103 624 U1 sowie der AT 507 241 B1 sind mit Strom betreibbare Komponenten bekannt, die u.a. Stromschienen sowie Leuchtmittel umfassen, mit denen beispielsweise Schubkästen von Möbeln beleuchtet werden.

Allerdings sind zur Installation bzw. zur Vorbereitung der Installation werksseitige Bearbeitungen von Möbelteilen, namentlich von Korpuselementen erforderlich, beispielsweise das Einbringen von Nuten in Korpuswände, zur Aufnahme von Stromschienen.

Prinzipiell hat sich dieses bekannte Stromschienensystem bewährt. Jedoch gehen Forderungen der Industrie dahin, insbesondere aus wirtschaftlichen Erwägungen Kontaktierungssysteme zu schaffen, die mit gleichen Komponenten in Möbeln unterschiedlicher Abmessungen und überdies ohne zusätzliche Bearbeitung der Möbelteile in vorhandene Möbelkonstruktionen einsetzbar sind, so dass keine besonderen Konfigurationen erforderlich sind.

Ebenfalls sollen die Komponenten einfach montierbar sein und zwar am Ort des Aufbaus des Möbels durch das Montagepersonal. Eine weitere bislang nicht erfüllte Forderung besteht darin, Komponenten insbesondere eine Beleuchtung, auch dort einsetzen zu können, wo ein sehr geringes Platzangebot zwischen Schubkästen vorhanden ist.

Diese Forderungen erfüllen auch nicht solche bekannten Systeme mit rein leitungsgebundener Stromversorgung, die aus einem Trafo, Steckkontaktverteiler, Verbindungsleitungen und Leuchten bestehen.

Weiter sind Beleuchtungssysteme, auch solche mit Schaltungssensorik bekannt, die im vorderen Bereich des Möbelkorpus befestigt sind und das Schubkasteninnere beleuchten, wenn der Schubkasten ausgezogen ist.

Solche Leuchten sind ebenso ausschließlich werksseitig zu montieren wie Leuchten mit Schaltungselektronik, die direkt am Schubkasten befestigt werden und über eine bewegliche Leitungsschlaufe zwischen dem Schubkasten und dem Korpus oder über Strom kontaktierende Auszugsbeschläge elektrisch angeschlossen werden.

Die Trafoleistung für den Betrieb der bekannten Beleuchtungssysteme wird so ausgelegt, dass alle installierten Verbraucher gleichzeitig betrieben werden können. Allerdings sind hierfür sowohl große Leitungsquerschnitte erforderlich, wie auch ein erheblicher Platzbedarf. Überdies sind die bislang eingesetzten Systeme nur mit erheblichen Kosten zu realisieren.

Die DE 20 2018 103623 U1 thematisiert ein Stromschienensystem mit einem Stromeinspeiser, der mit einem Stromnetz verbindbar ist. Dabei weist der Stromeinspeiser einen Empfänger auf, mittels dessen über einen Sender einer beispielsweise Fernbedienung ein Einschalten oder Dimmen des an den Stromeinspeiser angeschlossenen Verbrauchers möglich ist.

Aus der US 2020/072456 A1 ist ein modulares Unterschranksystem bekannt, dessen Module in Form von beispielsweise elektrischen Verbrauchern drahtlos geschaltet werden können.

Der EP 1 716 781 A2 ist ein Öffnungs- und Schließsystem zu entnehmen, das mit einer elektromechanischen Antriebseinheit entriegelbar ist, wobei eine Steuereinheit ein Steuersignal zum Ent- oder Verriegeln bereitstellt.

In der DE 10 2004 002315 A1 ist ein Möbel gezeigt und beschrieben, mit einem Schiebeelement und elektrischen Leuchten, die über Steuergeräte mittels einer Fernbedienung über eine Infrarot- oder Funkverbindung bedient werden.

Die EP 2 717 105 B1 betrifft eine Vorrichtung zur Kontrolle eines Möbels, mit einer Kontrolleinheit, mittels der über drahtlose Signale verschiedene Verbraucher betätigt werden.

Aus der DE 43 20 582 A1 ist ein Verschluss- und Sicherungsmechanismus für Möbel bekannt, mittels dessen über eine Infrarot-Fernbedienung elektromagnetische Ventile zum Verschließen von beispielsweise Schubkästen betätigt werden.

Die DE 20 2012 011 993 U1 offenbart einen weiteren bekannten Bausatz.

Der Erfindung liegt die Aufgabe zugrunde, einen Bausatz zu schaffen, der in Möbel mit unterschiedlichen Abmessungen einsetzbar ist, seine Verwendbarkeit also verbessert wird, sowie am Aufstellort des Möbels montierbar ist.

Diese Aufgabe wird durch einen Bausatz mit den Merkmalen des Anspruchs 1 gelöst.

So wird nun ein Bausatz zur Verfügung gestellt, der alle relevanten Komponenten beinhaltet. D.h., neben einem Stromleiter, als Leuchten ausgebildete Stromverbraucher, ein Trafo sowie Steuergeräte, mit denen ein drahtloses Senden und Empfangen von Steuersignalen möglich ist.

Bevorzugt kommen als Stromleiter Stromschienen zum Einsatz wie sie beispielsweise aus der DE 20 2018 103 623 U1 bekannt sind. Diese Stromschienen weisen einen Längsschlitz auf, mit zwei sich gegenüberliegenden Kontaktstreifen, die in Funktion mit einem Stromeinspeiser verbunden sind, der wiederum an einen Trafo angeschlossen ist.

Eine einfache Befestigung der Stromschiene an der Innenseite des Korpus kann durch Kleben erfolgen, wobei hierzu die Stromschiene mit einem doppelseitigen Klebeband versehen sein kann.

Die Stromschiene kann vertikal ausgerichtet an der Innenseite des Korpus befestigt sein. Damit elektrisch in Verbindung kann ein Kontaktstab stehen, der horizontal verläuft und dessen eines Ende schwertförmig ausgebildet und abisoliert in den Längsschlitz der Stromschiene ragt, mit Kontaktierung deren Kontaktstreifen.

Das andere abisolierte Ende dient der Stromversorgung bspw. einer ortsfest gehaltenen Leuchte als Verbraucher, die sich über die Breite des Möbelkorpus bzw. des Schubkastens erstrecken kann und die mit einer Endkappe das besagte Ende des Kontaktstabes kontaktiert, wobei diese Endkappe eine Sensorik aufweist, vorzugsweise einen IR-Abstandssensor, über den die Leuchte bei geöffnetem Schubkasten eingeschaltet wird. Die Leuchte weist auch gegenüberliegend eine Endkappe auf, die Mittel zur Befestigung der Leuchte am Korpus aufweisen. Beispielsweise Aufnahmen für Schrauben oder Magnete, zur Befestigung an Teleskop-Auszugsbeschlägen des Schubkastens.

Konzeptionell ist eine bevorzugt zum Einsatz kommende Leuchte in der DE 20 2019 101 128 U1 oder der DE 20 2019 102 213 U1 offenbart, die beispielsweise bei der Möbelfertigung, je nach Kundenwunsch abgelängt und halbautomatisch hergestellt werden kann.

Gemäß der Erfindung weist der Bausatz mehrere Steuergeräte zum drahtlosen Senden und Empfangen von Steuersignalen auf, die ebenso wie jeweils ein nach einer Ausführungsvariante zugeordneter Stromspeicher in einer Halterung gehalten sind, die an einem Schubkasten, vorzugsweise an dessen Rückseite befestigt ist. Dabei kann an der Halterung überdies ein Adapter mit federnden Kontaktzungen angeschlossen sein.

Bei dem bevorzugten Beispiel der Erfindung, bei dem Stromspeicher vorgesehen sind, ist zur Stromversorgung des jeweiligen Stromspeichers ein Kontaktelement vorgesehen, das bei geschlossenem Schubkasten von den Kontaktzungen des Adapters kontaktiert wird, der mit dem Stromspeicher elektrisch verbundenen ist.

Die Stromversorgung der Leuchte erfolgt hierbei über den Stromspeicher, ebenso die Stromversorgung des Steuergerätes, das mit anderen Steuergeräten derart wechselwirkt, dass der Innenraum des jeweils ausgezogenen Schubkastens von der Leuchte beleuchtet wird, die nicht ortsfest, also am Korpus gehalten ist. In diesem Fall sind die Leuchten an geeigneter Stelle des Schubkastens befestigt.

Um die Entstehung eines Schaltlichtbogens, auch als Abrissfunke bekannt, beim Trennen der Kontakte, d.h. beim Herausziehen des Schubkastens zu verhindern, ist der Adapter oder das Steuergerät im Sinne eines Stufenschalters o.dgl. und das Kontaktelement im Bereich von Leiterbahnen, an denen die Kontaktzungen des Adapters in Schließstellung des Schubkastens anliegen, als Ein- oder Auslaufschräge ausgebildet, so dass beim Herausziehen des Schubkastens die Kontaktzungen entsprechend bewegt werden.

Des Weiteren kann das Steuergerät mindestens eine Anschlussbuchse für einen sogenannten USB-Hub aufweisen, dessen Zugang durch eine entsprechend vorgesehene Öffnung an der Rückwand des Schubkastens innenseitig möglich ist und die es ermöglicht, ein geeignetes Gerät, beispielsweise ein Mobiltelefon oder dergleichen zu betreiben.

Das Kontaktelement kann ebenso wie die Stromschiene durch Kleben, insbesondere mittels eines doppelseitigen Klebebandes am Korpus befestigt sein.

Anstelle der Stromversorgung durch einen Stromspeicher kann die Stromversorgung über das jeweilige Steuergerät erfolgen, wenn dies bei geschlossenem Schubkasten den Stromleiter kontaktiert, wozu ein Einspeiser vorgesehen sein kann.

Die Steuergeräte sind als Transmitter ausgebildet und korrespondieren, wie erwähnt, vorzugsweise mittels Bluetooth miteinander, wobei die Position des Schubkastens entsprechend der Spannungsversorgung erkannt wird.

D.h., das Steuergerät, das dem ausgezogenen Schubkasten zugeordnet ist, sendet dem Steuergerät des darüber liegenden Schubkastens die Mitteilung über ein Signal, dass die Spannung unterbrochen ist, woraufhin über das Steuergerät dieses darüber liegenden Schubkastens die entsprechende Leuchte eingeschaltet wird.

Auch das Schließen des zuvor ausgezogenen Schubkastens und die Kontaktierung des Steuergerätes mit der Stromleitung wird dem darüber liegenden Steuergerät übermittelt und die Leuchte ausgeschaltet.

Ebenfalls als Komponente kann der Bausatz unter Verzicht auf die den Steuergeräten zugeordneten Stromspeicher, einen Stromschutzregler mit einer Stromflussmesseinrichtung umfassen, der an die Sekundärseite des Trafos anschließbar ist. Dabei kann dieser Stromschutzregler alternativ als integrierter Bestandteil des Trafos oder als separates Bauteil ausgebildet und insbesondere durch Schneidkontakt-Technik mit dem Trafo verbunden sein.

Dieser Stromschutzregler korrespondiert in gleicher Weise mit den Steuergeräten wie die Steuergeräte miteinander, wobei in montierter Stellung des Bausatzes der Trafo und der Stromschutzregler unmittelbar im Möbelkorpus angeordnet sind.

Durch den Stromschutzregler besteht nunmehr die Möglichkeit, die elektrischen Verbraucher mehrerer Möbel lediglich über einen Transformator und Stromschutzregler zu betreiben, wobei über den Stromschutzregler ein Grenzstromwert einstellbar ist.

Wenn also gleichzeitig beispielsweise die Leuchten von Schubkästen mehrerer Möbel eingeschaltet sind und ein zuvor eingestellter Grenzstromwert erreicht ist, wird bei einem Einschalten einer weiteren Leuchte die Leuchte eines bereits zuvor ausgezogenen Schubkastens ausgeschaltet.

Der erfindungsgemäße Bausatz erlaubt demnach eine Bestückung und einen Betrieb von Leuchten mehrerer Möbel, wobei jeweils die Beleuchtung ausgezogener Schubkästen wie beschrieben erfolgt.

Nach einem weiteren Gedanken der Erfindung kann der Bausatz eine Kontrolleinrichtung aufweisen, mit der eine Türstellung erkennbar ist, wenn das Möbel mit einer Schwenktür versehen ist.

Dabei kann diese Kontrolleinrichtung als Sensorik zur Erkennung der Schwenkstellung der Tür, beispielsweise in Form eines Abstandssensors, oder als Entfernungs-Messeinrichtung ausgebildet sein. So ist diese Kontrolleinrichtung so ausgebildet, dass sie, vergleichbar den Steuergeräten, Steuersignale drahtlos senden und empfangen kann. Vorzugsweise ist die Kontrolleinrichtung in Türnähe am Korpus befestigt und an die korpusinterne Stromversorgung angeschlossen.

Bei einem Stellungswechsel der Tür, also in einem Zustand "Auf" oder "Zu" sendet die Kontrolleinrichtung Steuersignale zu allen anderen Steuergeräten. Beispielsweise bei geschlossener Stellung der Tür werden über die jeweils zugeordneten Steuergeräte die Leuchten ausgeschaltet, ein angeschlossener USB-Ausgang jedoch eingeschaltet, so dass z.B. ein angeschlossenes mobiles Endgerät geladen wird.

Im Fall der geöffneten Tür werden die Leuchten über die jeweils zugeordneten Steuergeräte auf Stand-by-Helligkeit geschaltet, z.B. 10 % der Nennhelligkeit. Der USB-Ausgang hingegen wird ausgeschaltet.

Die Steuergeräte ebenso wie die Kontrolleinrichtung sind mit einem Prozessor ausgestattet, über den die entsprechenden Steuersignale verarbeitet werden. Zur Stromversorgung des Prozessors kann ein interner Stromspeicher vorgesehen sein.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: ein Ausführungsbeispiel der Erfindung in einem Teilausschnitt eines mit einem erfindungsgemäßen Bausatz ausgerüsteten Möbels in einer perspektivischen Ansicht
- Figur 2: das Möbel nach Figur 1 in einer teils komplettierten Ausführung, gleichfalls schaubildlich dargestellt
- Figur 3: eine Einzelheit des Möbels nach der Figur 1
- Figur 4: eine Einzelheit des Bausatzes nach Figur 1, perspektivisch abgebildet.
- Figur 5: ein weiteres Ausführungsbeispiel der Erfindung in einer teilweise komplettierten Ausführung eines Möbels, gleichfalls schaubildlich dargestellt
- Figur 6: eine Einzelheit des Möbels nach Figur 5
- Figur 7: eine Einzelheit des Bausatzes nach Figur 5, perspektivisch abgebildet.

In der Figur 1 ist ein Möbel 1 dargestellt, mit Korpuswänden 2, 3, das dafür hergerichtet ist, mehrere Schubkästen 8, 9 (Figur 2) aufzunehmen.

Hierzu sind an den sich gegenüberliegenden Korpuswänden 2 Auszugsbeschläge 4 angeordnet, an denen die Schubkästen 8, 9 verschiebbar befestigt sind.

Im Eckbereich der Korpuswände 2, 3 ist eine vertikal verlaufende 2-phasige Stromschiene 5 befestigt, vorzugsweise durch Verkleben, die zur Öffnungsrichtung des Möbels 1 einen durchgehenden Längsschlitz aufweist. Eine solche Stromschiene 5 ist aus der DE 20 2018 103 623 U1 bekannt, auf die ausdrücklich verwiesen wird.

Die Stromschiene 5 ist über einen nicht gezeigten Einspeiser mit einem unterhalb des Möbels 1 angeordneten Trafo 22 (Figur 5) verbunden und ist mit 12 Volt Niederspannung betreibbar, wobei der Trafo 22 an ein bauseitiges Stromnetz anschließbar ist.

Der Bausatz gemäß der Erfindung weist überdies mindestens einen Stromverbraucher auf, der im Beispiel als stabförmige Leuchte 16 ausgebildet ist und im vorderen Bereich auf der Unterseite des oberen Schubkastens 8 angeordnet ist.

Die Stromversorgung der Leuchte 16 erfolgt in diesem Fall über einen Stromspeicher 14, der ebenso in einer Halterung 10 gehalten ist wie ein Steuergerät 13.

Beide Komponenten stehen in elektrischer Verbindung mit einem Adapter 11, der zwei federnde Kontaktzungen 12 aufweist, die in eingefahrener Stellung des Schubkastens 8 an Leiterbahnen 7 eines Kontaktelementes 6 anliegen, das elektrisch mit der Stromschiene 5 verbunden ist und das in dem der Stromschiene 5 zugeordneten Endbereich der Korpuswand 2 an dieser befestigt ist, vorzugsweise ebenfalls durch Kleben.

Wie zuvor beschrieben kann das Kontaktelement 6 im Bereich von Leiterbahnen 7, an denen die Kontaktzungen 12 des Adapters 11 in Schließstellung des Schubkastens 8 anliegen, als Ein- oder Auslaufschräge ausgebildet sein, so dass beim Herausziehen des Schubkastens 8 die Kontaktzungen entsprechend bewegt werden, zur Betätigung eines Schalters, beispielsweise eines Stufenschalters.

In der Figur 3 ist die Halterung 10 in montierter Stellung am Schubkasten 8 dargestellt und zwar an der einer Blende 17 gegenüberliegenden Rückwand.

Die Figur 4 hingegen zeigt die Halterung 10, den Stromspeicher 14, beispielsweise in Form eines Akkus oder eines Kondensators, sowie das Steuergerät 13 in einer Explosionsdarstellung.

An dem dem Adapter 11 gegenüberliegenden Endbereich weist die Halterung 10 Anschlussbuchsen 15 auf zur Aufnahme von Kabeln, über die USB-Aufnahmen mit Strom versorgt werden können.

Während die Leuchte 16 im Ausführungsbeispiel das Innere des darunter liegenden Schubkastens 9 beleuchtet, wenn dieser ausgezogen ist, kann eine ortsfeste Leuchte 9 an der Unterseite des dem oberen Schubkasten 8 zugewandten Oberbodens des Möbels 1 ortsfest installiert sein, so dass auch der obere Schubkasten 8 in ausgezogener Stellung ausgeleuchtet wird.

Zur Stromversorgung dieser Leuchte ist ein nicht dargestellter Kontaktstab vorgesehen, der einerseits in die 2-Phasen-Stromschiene 5 eingesteckt ist und andererseits mit einem abisolierten Ende eine Endkappe der Leuchte elektrisch kontaktiert, wobei diese Endkappe mit einer Sensorik versehen ist, über die die Leuchte einschaltbar ist, wenn ein zugeordneter Schubkasten 8, 9 ausgezogen wird.

Wie insbesondere die Figur 4 sehr deutlich zeigt, weist die Halterung 10 im Bereich der Schächte für den Stromspeicher 14 bzw. das Steuergerät 13 Kontakte 18 auf, durch die sowohl das Steuergerät 13 wie auch der Stromspeicher 14 und die Anschlussbuchsen 15 mit Strom versorgt werden, in Verbindung mit dem Adapter 11.

Bei dem in den Figuren 5 bis 7 gezeigten Beispiel erfolgt die Stromversorgung der Leuchte 16 durch das Steuergerät 13 (Figur 7), das über beispielsweise den Adapter 11 mit zwei federnden Kontaktzungen 12 in eingefahrener Stellung des Schubkastens 8 an Leiterbahnen der Stromschiene 5 anliegt. Statt mittels eines Adapters 11 kann das Steuergerät 13 auch unmittelbar mit der Stromschiene 5 elektrisch verbunden sein, wobei dann das Steuergerät 13 entsprechende Kontakte aufweist.

Zur Vermeidung eines Schaltlichtbogens können auch diese Kontaktezungen 12 des Steuergerätes bzw. dessen Schaltung so modifiziert sein, dass die Entstehung eines Schaltlichtbogens verhindert wird.

In der Figur 6 ist das montierte Steuergerät 13 zu erkennen, das an der einer Blende 17 des Schubkastens 8 gegenüberliegenden Rückwand befestigt ist.

Wie insbesondere die Figur 5 sehr deutlich wiedergibt, ist an den Trafo 22, und zwar an der Ausgangsseite, gemäß der Erfindung, ein Stromschutzregler 20 angeschlossen, der über ein elektrisches Kabel 13 mit der Stromschiene 5 verbunden ist. Dieser Stromschutzregler 12 ist mit einer StromflussMesseinrichtung versehen und korrespondiert mittels Bluetooth mit den Steuergeräten 14 der Schubkästen 6, 7.

Im Ausführungsbeispiel nach den Figuren 2 und 5 ist die Blende 8 des oberen Schubkastens 8 von einer Blende des unteren Schubkastens 9 überdeckt. Das Innere des unteren Schubkastens 8 wird in ausgezogener Stellung durch die Leuchte 16 beleuchtet, während das Innere des oberen Schubkastens 9 in ausgezogener Stellung von einer nicht dargestellten, im Innern des Schubkastens vorzugsweise an der Rückseite befestigten Leuchte ausgeleuchtet wird.

Alternativ kann diese Leuchte 16 auch an der Unterseite des Oberbodens des Möbels 1 angeordnet sein und zwar bevorzugt im vorderen, der Blende 17 zugeordneten Bereich. In jedem Fall ist ein Steuergerät 13 vorgesehen, über das, in Korrespondenz mit den übrigen Steuergeräten 13, die Leuchte 16 ein- oder ausgeschaltet wird.

Zur Stromversorgung dieser am Oberboden angeordneten Leuchte kann ein nicht dargestellter Kontaktstab vorgesehen sein, der einerseits in die 2-Phasen-Stromschiene 5 eingesteckt ist und andererseits mit einem abisolierten Ende eine Endkappe der Leuchte elektrisch kontaktiert, wobei diese Endkappe mit einer Sensorik versehen ist, über die die Leuchte einschaltbar ist, wenn ein zugeordneter Schubkasten 8, 9 ausgezogen wird.

In der Figur 7, in der das Steuergerät 13 als Einzelheit gezeigt ist, ist zu erkennen, dass das Steuergerät 13 zwei Anschlussbuchsen 15 aufweist, wobei eine Anschlussbuchse 15 der Aufnahme des Steckers eines USB-Hubs und die andere Anschlussbuchse 15 dem Anschluss eines mit der Leuchte 16 verbindbaren Kabels zur Stromversorgung dient.

### Bezugszeichenliste

- 1: Möbel
- 2: Korpuswand
- 3: Korpuswand
- 4: Auszugsbeschlag
- 5: Stromschiene
- 6: Kontaktelement
- 7: Leiterbahn
- 8: Schubkasten
- 9: Schubkasten
- 10: Halterung
- 11: Adapter
- 12: Kontaktzunge
- 13: Steuergerät
- 14: Stromspeicher
- 15: Anschlussbuchse
- 16: Leuchte
- 17: Blende
- 18: Kontakt
- 19: Steckers
- 20: Stromschutzregler
- 21: Kabel
- 22: Trafo

## Patentansprüche

1. Bausatz von mit Strom betreibbaren Komponenten, die in ein Möbel mit Schubkästen (8, 9), einbaubar sind, wobei ein Teil der Komponenten ausgebildet ist als Stromleiter, insbesondere als Stromschiene (5), mehrere als Leuchten (16) ausgebildete Stromverbraucher, und als ein an ein Stromnetz anschließbarer Trafo (22),
wobei als weitere Komponenten in Funktion den Stromleiter (5) direkt oder indirekt elektrisch kontaktierende und mit jeweils mindestens einem der Stromverbraucher elektrisch verbundene Steuergeräte (13) vorgesehen sind, zur drahtlosen Korrespondenz mittels Steuersignalen mit zumindest einem weiteren Steuergerät (13);
wobei die Steuergeräte (13) als Transmitter ausgebildet sind, die geeignet sind drahtlos miteinander zu korrespondieren, wobei die Position eines Schubkastens (8, 9) entsprechend der Spannungsversorgung erkannt wird;
wobei das Steuergerät (13), das einem ausgezogenen Schubkasten (8, 9) zuordenbar ist, dem Steuergerät (13) des darüber liegenden Schubkastens (8, 9) die Mitteilung über ein Signal sendet, dass die Spannung unterbrochen ist, woraufhin über das Steuergerät (13) dieses darüber liegenden Schubkastens (8, 9) die entsprechende Leuchte (16) eingeschaltet wird, wobei das Schließen des zuvor ausgezogenen Schubkastens (8, 9) und die Kontaktierung des Steuergerätes (13) mit der Stromleitung dem darüber liegenden Steuergerät (13) übermittelt und die Leuchte ausgeschaltet wird;
wobei die Steuergeräte (13) mit einem Prozessor ausgestattet sind, über den die entsprechenden Steuersignale verarbeitet werden.

2. Bausatz nach Anspruch 1, **dadurch gekennzeichnet, dass** als weitere Komponenten ein an die Sekundärseite des Trafos (22) anschließbarer Stromschutzregler (20) mit einer Stromflussmesseinrichtung vorgesehen ist, der und die Steuergeräte (13), bei montiertem Bausatz, drahtlos miteinander korrespondieren.

3. Bausatz nach Anspruch 1 oder 2, **dadurch gekennzeichnet, dass** zur Stromübertragung von der Stromschiene (5) zum Steuergerät (13) oder einem Stromspeicher (14) ein Adapter (11) mit Kontaktzungen (12) vorgesehen ist, die in Funktion an Leiterbahnen (7) eines Kontaktelementes (6) anliegen.

4. Bausatz nach Anspruch 2, **dadurch gekennzeichnet, dass** jedes Steuergerät (13) und der Stromschutzregler (20) ausgelegt ist als Bluetooth-Funkübertragung.

5. Bausatz nach Anspruch 2 oder 4, **dadurch gekennzeichnet, dass** der Stromschutzregler (20) als separates Bauteil ausgebildet oder integraler Bestandteil des Trafos (10) ist.

6. Bausatz nach einem der vorhergehenden Ansprüche, **dadurch gekennzeichnet, dass** als weitere Komponente eine Kontrolleinrichtung in Form eines Abstandssensors oder einer Entfernungs-Messeinrichtung vorgesehen ist, zum drahtlosen Senden und Empfangen von Steuersignalen.

7. Bausatz nach einem der vorhergehenden Ansprüche, **dadurch gekennzeichnet, dass** jedes Steuergerät (13) einen internen Stromspeicher aufweist zum Betrieb des Prozessors.

8. Bausatz nach einem der vorhergehenden Ansprüche, **dadurch gekennzeichnet, dass** jedes Steuergerät (13) eine Schaltung zur Vermeidung der Entstehung eines Schaltlichtbogens aufweist.

9. Bausatz nach Anspruch 3, **dadurch gekennzeichnet, dass** das Kontaktelement (6) eine Ein- oder Auflaufschräge aufweist.

10. Möbel mit mehreren übereinander angeordneten Schubkästen (8, 9), **gekennzeichnet durch** die Komponenten des Bausatzes nach Anspruch 1.

11. Möbel nach Anspruch 10, **dadurch gekennzeichnet, dass** die Stromschiene (5) vertikal ausgerichtet an der Rückwand (3) oder einer benachbarten Seitenwand (2) des Möbels (1) befestigt ist, vorzugsweise angeklebt.

12. Möbel nach Anspruch 10 oder 11, **dadurch gekennzeichnet, dass** an der Unterseite des Oberbodens des Möbels (1) eine der Leuchten (16) befestigt ist, die über einen Kontaktstab mit dem Stromleiter, insbesondere der Stromschiene (5) elektrisch verbunden ist.

13. Möbel nach einem der Ansprüche 10 bis 12, **dadurch gekennzeichnet, dass** Kontaktzungen (12) des Steuergerätes (13) oder eines daran angeschlossenen Adapters (11) in geschlossener Stellung des zugeordneten Schubkastens (8, 9) Leiterbahnen der Stromschiene (5) kontaktieren.

14. Möbel nach Anspruch 13, **dadurch gekennzeichnet, dass** die Kontaktzungen (12) des Adapters (11) das Kontaktelement (6) an den Leiterbahnen (7) in eingeschobener Stellung des jeweiligen Schubkastens (8, 9) kontaktieren.

## Claims

1. Kit of components which can be operated with electricity and which can be installed in a furniture item with drawers (8, 9), wherein a part of the components is designed as a current conductor, in particular as a conductor rail (5), a plurality of current consumers designed as lamps (16), and as a transformer (22) which can be connected to a power supply system,
wherein control units (13) which directly or indirectly electrically contact the conductor rail (5) and are electrically connected to at least one of the current consumers are provided as further components for wireless correspondence by means of control signals with at least one further control unit (13);
wherein the control units (13) are designed as transmitters which are suitable for corresponding wirelessly with one another, wherein the position of a drawer (8, 9) is recognized in accordance with the power supply;
wherein the control unit (13), which can be assigned to an extended drawer (8, 9), sends the control unit (13) of the drawer (8, 9) located above it the message via a signal that the voltage is interrupted, whereupon the corresponding light (16) is switched on via the control unit (13) of this drawer (8, 9) located above it, wherein the closing of the previously pulled-out drawer (8, 9) and the contacting of the control unit (13) with the power line is transmitted to the control unit (13) located above and the light is switched off;
wherein the control units (13) are equipped with a processor via which the corresponding control signals are processed.

2. Kit according to claim 1, **characterized in that** a current protection controller (20) having a current flow measuring device, which can be connected to the secondary side of the transformer (22), is provided as further components, which and the control units (13), when the kit is mounted, correspond wirelessly with each other.

3. Kit according to claim 1 or 2, **characterized in that** an adapter (11) with contact tongues (12) is provided for transmitting current from the conductor rail (5) to the control unit (13) or a current storage device (14), which contact tongues (12) in function are in contact with conductor tracks (7) of a contact element (6).

4. Kit according to claim 2, **characterized in that** each control unit (13) and the current protection controller (20) are designed as a Bluetooth radio transmission.

5. Kit according to claim 2 or 4, **characterized in that** the current protection controller (20) is designed as a separate component or is an integral part of the transformer (10).

6. Kit according to one of the preceding claims, **characterized in that** a checking device in the form of a distance sensor or a distance measuring device is provided as a further component for wireless transmission and reception of control signals.

7. Kit according to one of the preceding claims, **characterized in that** each control unit (13) has an internal current storage device for operating the processor.

8. Kit according to one of the preceding claims, **characterized in that** each control unit (13) has a circuit for preventing the formation of a switching arc.

9. Kit according to claim 3, **characterized in that** the contact element (6) has a run-in or run-on bevel.

10. Furniture item having a plurality of drawers (8, 9) arranged one above the other, **characterized by** the components of the kit according to claim 1.

11. Furniture item according to claim 10, **characterized in that** the conductor rail (5) is fastened, preferably glued, in a vertically aligned manner to the rear wall (3) or an adjacent side wall (2) of the furniture (1).

12. Furniture item according to claim 10 or 11, **characterized in that** one of the lamps (16) is attached to the underside of the top shelf of the furniture (1), which is electrically connected to the current conductor, in particular the conductor rail (5), via a contact rod.

13. Furniture item according to one of claims 10 to 12, **characterized in that** contact tongues (12) of the control unit (13) or of an adapter (11) connected thereto contact conductor tracks of the conductor rail (5) in the closed position of the associated drawer (8, 9).

14. Furniture item according to claim 13, **characterized in that** the contact tongues (12) of the adapter (11) contact the contact element (6) on the conductor tracks (7) in the pushed-in position of the respective drawer (8, 9).

## Revendications

1. Ensemble de composants à fonctionnement électrique pouvant être montés dans un meuble à tiroirs (8, 9), dans lequel une partie des composants est conformée comme des conducteurs électriques, en particulier comme une barre collectrice (5), comme plusieurs consommateurs électriques conformés comme des voyants lumineux (16) et comme un transformateur (22) pouvant être raccordé au secteur électrique,
dans lequel sont prévus, comme autres composants, des appareils de commande (13) venant en contact électrique direct ou indirect avec les conducteurs électriques (5) en fonctionnement et connectés chacun électriquement à au moins un des consommateurs électriques, en vue de la communication sans fil au moyen de signaux de commande avec un autre appareil de commande (13) ; dans lequel les appareils de commande (13) sont conformés comme des émetteurs capables de communiquer les uns avec les autres sans fil ;
dans lequel la position d'un tiroir (8, 9) est reconnue en fonction de l'alimentation électrique ;
dans lequel l'appareil de commande (13) pouvant être associé à un tiroir (8, 9) ouvert envoie à l'appareil de commande (13) du tiroir situé au-dessus (8, 9) un signal pour communiquer que la tension est coupée, après quoi l'appareil de commande (13) de ce tiroir (8, 9) situé au-dessus allume les voyants lumineux (16) correspondants, la fermeture du tiroir (8, 9) ouvert et la mise en contact de l'appareil de commande (13) avec le conducteur électrique étant transmise à l'appareil de commande (13) au-dessus et le voyant lumineux étant éteint ;
dans lequel les appareils de commande (13) sont équipés d'un processeur qui traite les signaux de commande correspondants.

2. Ensemble selon la revendication 1, **caractérisé en ce que** sont prévus, comme autres composants, un régulateur de protection ampèremétrique (20) pouvant être branché sur le côté secondaire du transformateur (22) et muni d'un dispositif de mesure du flux de courant, et les appareils de commande (13) communiquent les uns avec les autres sans fil quand l'ensemble est monté.

3. Ensemble selon la revendication 1 ou 2, **caractérisé en ce qu'**est prévu, pour la transmission du courant de la barre collectrice (5) à l'appareil de commande (13) ou à un accumulateur de courant (14), un adaptateur (11) avec des languettes de contact (12) qui reposent, en fonctionnement, sur des pistes conductrices (7) d'un élément de contact (6).

4. Ensemble selon la revendication 2, **caractérisé en ce que** chaque appareil de commande (13) et le régulateur de protection ampèremétrique (20) sont conçus pour une transmission par radio Bluetooth.

5. Ensemble selon la revendication 2 ou 4, **caractérisé en ce que** le régulateur de protection ampèremétrique (20) est conçu comme un composant séparé ou fait partie intégrante du transformateur (10).

6. Ensemble selon l'une des revendications précédentes, **caractérisé en ce que** sont prévus, comme autres composants, un dispositif de contrôle prenant la forme d'un capteur de distance ou d'un dispositif de mesure de la distance, en vue de l'émission et de la réception sans fil de signaux de commande.

7. Ensemble selon l'une des revendications précédentes, **caractérisé en ce que** chaque appareil de commande (13) comporte un accumulateur de courant interne pour faire fonctionner le processeur.

8. Ensemble selon l'une des revendications précédentes, **caractérisé en ce que** chaque appareil de commande (13) comporte un circuit pour éviter l'apparition d'un arc électrique de commutation.

9. Ensemble selon la revendication 3, **caractérisé en ce que** l'élément de contact (6) comporte un biseau d'insertion ou d'approche.

10. Meuble muni de plusieurs tiroirs (8, 9) disposés les uns au-dessus des autres, **caractérisé en ce qu'**il comporte des composants de l'ensemble selon la revendication 1.

11. Meuble selon la revendication 10, **caractérisé en ce que** la barre collectrice (5) est fixée verticalement sur la paroi arrière (3) ou une paroi latérale (2) voisine du meuble (1), de préférence collée.

12. Meuble selon la revendication 10 ou 11, **caractérisé en ce qu'**est fixé sur la face inférieure du panneau supérieur du meuble (1) un des voyants lumineux (16) qui est connecté électriquement au conducteur électrique, en particulier à la barre collectrice (5), par une barre de contact.

13. Meuble selon l'une des revendications 10 à 12, **caractérisé en ce que** les languettes de contact (12) de l'appareil de commande (13) ou d'un adaptateur (11) raccordé à celui-ci viennent en contact avec des pistes conductrices de la barre collectrice (5) dans la position fermée du tiroir (8, 9) correspondant.

14. Meuble selon la revendication 13, **caractérisé en ce que** les languettes de contact (12) de l'adaptateur (11) viennent en contact avec l'élément de contact (6) sur les pistes conductrices (7) quand le tiroir (8, 9) correspondant est dans l'état rétracté.
